# EUROPÄISCHE PATENTSCHRIFT

(11) **EP 1 938 924 B1**
(45) Veröffentlichungstag und Bekanntmachung des Hinweises auf die Patenterteilung: **07.07.2010**
(21) Anmeldenummer: 06026889.3
(22) Anmeldetag: 27.12.2006
(51) Int. Cl.: B24B 23/02, B27B 5/38, B24B 55/00

(54) **Elektrohandwerkzeug mit Bremseinrichtung**
Portable electric tool with braking device
Outil électrique portatif avec dispositif de freinage

(43) Veröffentlichungstag der Anmeldung: 02.07.2008
(73) Patentinhaber: Metabowerke GmbH, 72622 Nürtingen (DE)
(72) Erfinder: Küther, Ludwig, 71111 Waldenbuch (DE)
(74) Vertreter: Friz, Oliver

(56) Entgegenhaltungen:
- DE-A1- 2 832 693
- DE-A1- 3 722 629
- US-A- 3 703 654

## Beschreibung

Die Erfindung betrifft ein Elektrohandwerkzeuggerät, insbesondere Winkelschleifer oder Trennschleifer, mit einem Getriebegehäuseteil, einem Motorgehäuseteil und einem Handgriffteil, wobei zumindest der Getriebegehäuseteil und der Motorgehäuseteil voneinander separate zusammengefügte Komponenten sein können, und mit einer Bremseinrichtung zum Abbremsen der Antriebswelle nach Abschalten des Geräts, wobei die Bremseinrichtung durch eine mechanische Kopplung mit einem manuell betätigbaren Stellmittel des Geräts gelöst bzw. wieder aktiviert wird, wobei die Bremseinrichtung eine erste mit der Antriebswelle drehfeste Bremsscheibe und eine nicht drehende Gegenbremsscheibe umfasst, die in Richtung auf die Bremsscheibe federvorgespannt ist.

Ein derartiges Elektrohandwerkzeuggerät ist beispielsweise bekannt aus DE 37 22 629 A1.

Der vorliegenden Erfindung liegt die Aufgabe zu Grunde, ein Elektrohandwerkzeuggerät der genannten Art dahingehend zu verbessern, dass die Bremseinrichtung schmal bauend, kostengünstig und mechanisch verhältnismäßig einfach realisierbar ist.

Diese Aufgabe wird durch ein Elektrohandwerkzeuggerät mit den Merkmalen des Anspruchs 1 gelöst.

Es hat sich konstruktiv als zweckmäßig erwiesen, die Bremsscheibe fixiert auf der Antriebswelle anzuordnen und nur die Gegenbremsscheibe als Stellelement der Bremseinrichtung auszubilden. Eine extrem schmal bauende Bremseinrichtung kann dann erfindungsgemäß dadurch erzielt werden, dass das vorstehend genannte flächenhafte Betätigungsorgan lediglich durch geringfügiges Verkippen bezüglich seiner Ebene die Gegenbremsscheibe in Freigaberichtung oder in Feststellrichtung bewegt. Die genannte Ebene, welche das Betätigungsorgan in der aktivierten Stellung der Bremseinrichtung einnimmt, also wenn das Elektrohandwerkzeuggerät nicht eingeschaltet ist, verläuft dann im Wesentlichen senkrecht zur Längsrichtung der Antriebswelle und parallel zu der Bremsscheibe beziehungsweise Gegenbremsscheibe. Die Konstruktion ist derart, dass die Gegenbremsscheibe durch geringfügiges Verkippen des flächenhaften Betätigungsorgans parallel in Längsrichtung der Antriebswelle geringfügig ausgelenkt wird, ohne selbst zu verkippen, so dass die miteinander zusammenwirkenden Bremsflächen von Bremsscheibe und Gegenbremsscheibe außer Eingriff gelangen. Insgesamt lässt sich dies konstruktiv einfach verwirklichen.

Erfindungsgemäß erweist es sich als vorteilhaft, dass die Gegenbremsscheibe schwimmend um die Antriebswelle herum gelagert ist. Die Gegenbremsscheibe ist mit einer gegenüber dem Durchmesser der Antriebswelle größeren Durchgangsöffnung vorgesehen. Sie wird durch die sie vorspannende Feder vorzugsweise schwimmend lageorientiert.

In Weiterbildung dieses Erfindungsgedankens erweist es sich als vorteilhaft, dass die Gegenbremsscheibe einen inneren Kragen oder Bund aufweist, welcher koaxial zu der Antriebswelle verläuft und eine Öffnung definiert, durch die sich die Antriebswelle hindurcherstreckt.

Wenn sich der genannte innere Kragen oder Bund in Weiterbildung des vorstehenden Erfindungsgedankens mit seinem freien Ende zu dem Betätigungsorgan hin erstreckt, so erweist es sich als vorteilhaft, wenn die Feder den Kragen oder Bund radial außen konzentrisch umgibt. Diesbezüglich ist es vorteilhaft, wenn zwischen der Feder und dem Kragen oder Bund ein geringes Spiel von vorzugsweise kleiner 1,5 mm vorgesehen ist, wodurch eine schwimmende Lagerung der Gegenbremsscheibe stabilisiert werden kann. Die Feder kann aber auch den inneren Kragen oder Bund des Betätigungsorgans spielfrei umgeben und insbesondere das Betätigüngsorgan klemmend oder formschlüssig halten. Solchenfalls wäre die schwimmende Lagerung durch die Querelastizität der Feder selbst erreicht.

Die Gegenbremsscheibe kann in vorteilhafter Weise eine ringscheibenförmige Blechscheibe mit einer Bremsbelagbeschichtung umfassen.

Auch das flächenhafte Betätigungsorgan ist vorteilhafterweise ringscheibenförmig ausgebildet, so dass es um die Antriebswelle herum anordenbar ist.

In Weiterbildung der Erfindung erweist es sich als vorteilhaft, wenn das flächenhafte Betätigungsorgan radiale oder axiale Ansätze aufweist, die insbesondere einstückig mit dem Betätigungsorgan ausgebildet sein können. Solchenfalls kann das Betätigungsorgan beispielsweise als Biegestanzteil hergestellt werden.

Die Stellverbindung zwischen dem Betätigungsorgan und der Gegenbremsscheibe kann grundsätzlich auf verschiedene Weise realisiert werden. Nach einer Ausführungsform der Erfindung ist dies so verwirklicht, dass wenigstens einer, vorzugsweise zwei der Ansätze des flächenhaften Betätigungsorgans aus der Ringscheibenebene heraus gebogen sind und die Gegenbremsscheibe in axialer Richtung der Antriebswelle hintergreifen. Auf diese Weise wäre eine unmittelbare Kopplung zwischen flächenhaftem Betätigungsorgan und Gegenbremsscheibe erreicht. Der genannte wenigstens eine Ansatz kann hierfür beispielsweise wenigstens zweimal abgewinkelt sein.

Die kippbare Lagerung des flächenhaften Betätigungsorgans kann ebenfalls in verschiedener Weise realisiert sein. Beispielsweise könnte das Betätigungsorgan in einer Gehäusenut kippbar vorgesehen sein. Nach einer bevorzugten Ausführungsform des erfindungsgemäßen Elektrohandwerkzeuggeräts ist das flächenhafte Betätigungsorgan über wenigstens einen, vorzugsweise über zwei Ansätze gegen eine Gehäusekomponente des Handwerkzeuggeräts schwenkbar gelagert, um die Kippbewegung ausführen zu können. Die genannten Ansätze können wiederum einstückig mit dem flächenhaften Betätigungsorgan ausgebildet sein. Sie können vorzugsweise in der Ebene des Betätigungsorgans erstreckt sein. Es hat sich gezeigt, dass auf diese Weise lediglich eine insbesondere schlitzförmige Ausnehmung in einem Flanschteil oder einer Gehäusekomponente des Elektrohandwerkzeuggeräts vorgesehen werden muss, um das Betätigungsorgan lagefixiert und kippbar zu halten.

Wie eingangs erwähnt, wird das Betätigungsorgan durch mechanische Kopplung mit einem manuell betätigbaren Stellmittel des Geräts gelöst beziehungsweise in Feststellrichtung der Bremseinrichtung bewegt. Bei dem manuell betätigbaren Stellmittel kann es sich beispielsweise um einen Drücker oder Taster oder auch einen Schieber handeln, der unmittelbar manuell mit den Fingern eines Benutzers betätigt wird. In vorteilhafter Weise wirkt das manuell betätigbare Stellmittel unmittelbar oder mittelbar über einen Schubmechanismus auf das flächenhafte Betätigungsorgan ein. Durch Verwendung eines Schubmechanismus lässt sich in vorteilhafter Weise eine wenige Komponenten umfassende mechanische Kopplung realisieren. Da im vorliegenden Fall lediglich eine Verkippung des flächenhaften Betätigungsorgans ausgeführt werden muss, erweist sich ein Schubmechanismus, der vorzugsweise nur eine einzige Komponente umfasst, als besonders vorteilhaft, wirksam und einfach.

Dessen ungeachtet erweist es sich als vorteilhaft, wenn die mechanische Kopplung zwischen dem manuell betätigbaren Stellmittel und dem flächenhaften Betätigungsorgan radial außen an dem Betätigungsorgan angreift, da solchenfalls ein größtmögliches Kippmoment erreicht wird. Hierfür erweist es sich als vorteilhaft, wenn die mechanische Kopplung radial außen an einem radialen Ansatz des Betätigungsorgans angreift, der wiederum vorzugsweise einstückig mit dem Betätigungsorgan ausgebildet ist.

Als besonders vorteilhaft hat sich eine Ausführungsform erwiesen, bei der die schwenkbare Anlenkung des flächenhaften Betätigungsorgans auf einer Ringscheibenhälfte und die mechanische Kopplung auf der anderen Ringscheibenhälfte vorgesehen ist. Dies wäre beispielsweise der Fall, wenn die mechanische Kopplung beispielsweise zwischen der "11 Uhr" und "1 Uhr Position" des Betätigungsorgans angreift und das Betätigungsorgan zwischen der "4 Uhr" und "8 Uhr Position" schwenkbar gelagert ist.

Die erfindungsgemäß konzipierte Bremseinrichtung erweist sich auch insofern als vorteilhaft, als sie zwischen Getriebegehäuseteil und Motorgehäuseteil oder zwischen Motorgehäuseteil und Handgriffteil untergebracht werden kann. Daher erweist es sich nach einem weiteren Erfindungsgedanken als vorteilhaft, dass ein Zwischengehäuseflansch vorgesehen werden kann und die Bremseinrichtung in diesem entsprechend schmal bauenden Zwischengehäuseflansch untergebracht werden kann, welcher dann zwischen dem Getriebegehäuseteil und dem Motorgehäuseteil oder alternativ zwischen dem Motorgehäuseteil und dem Handgriffteil als Modulkomponente vorgesehen werden kann. Auf diese Weise kann die Bremseinrichtung herstellerseitig als optionales Modul realisiert werden, so dass der Hersteller sowohl Elektrohandwerkzeuggeräte ohne die entsprechende Bremseinrichtung oder mit einer solchen Bremseinrichtung unter verhältnismäßig geringem zusätzlichem Aufwand anbieten kann. Bei Ausführungsformen ohne Bremseinrichtung kann dann der Zwischengehäuseflansch mit den Komponenten der Bremseinrichtung weggelassen werden (es ist in der Regel dann nur erforderlich, eine kürzere Antriebswelle vorzusehen), oder es wird alternativ der Zwischenflansch beibehalten jedoch unter Weglassung der Komponenten der Bremseinrichtung.

In vorteilhafter Weise weist der Zwischengehäuseflansch eine axiale Länge von 15 bis 40 mm, insbesondere von 15 bis 30 mm auf.

Weitere Merkmale, Einzelheiten und Vorteile der Erfindung ergeben sich aus den beigefügten Patentansprüchen und aus der zeichnerischen Darstellung und nachfolgenden Beschreibung einer bevorzugten Ausführungsform des erfindungsgemäßen Handwerkzeuggeräts. In der Zeichnung zeigt:
- Figur 1: eine perspektivische Ansicht des erfindungsgemäßen Elektrohandwerkzeuggeräts;
- Figur 2: eine teilweise aufgerissene perspektivische Ansicht des Getriebegehäuseteils und der Bremseinrichtung des Geräts nach Figur 1;
- Figur 3: eine perspektivische Ansicht ohne Getriebegehäuseteil und
- Figur 4: eine Längsschnittansicht des Elektrohandwerkzeuggeräts nach Figur 1.

Die Figuren zeigen ein insgesamt mit dem Bezugszeichen 2 bezeichnetes Elektrohandwerkzeuggerät in Form eines Winkel-oder Trennschleifers. Das Gerät umfasst einen Handgriffteil 4, der zugleich einen Motorgehäuseteil 6 bildet, an den sich ein noch näher zu beschreibender Zwischengehäuseflansch 8 anschließt, sowie einen Getriebegehäuseteil 10, von dem sich senkrecht zu einer Längsmittelachse 12 des Geräts (siehe Figur 4) eine Werkzeugspindel 14 heraus erstreckt. Dort kann ein nicht dargestelltes Schleif- oder Trennschleifwerkzeug in an sich bekannter Weise festgelegt werden.

Von einem Elektromotor 16 erstreckt sich eine Antriebswelle 18 in Richtung 12 der Längsmittelachse durch den Zwischengehäuseflansch 8 hindurch in den Getriebegehäuseteil 10. Die Antriebswelle 18 treibt über ein Winkelgetriebe 20 die Werkzeugspindel 14 an.

Zwischen dem Motorgehäuseteil 6 und dem Getriebegehäuseteil 10 innerhalb des Zwischengehäuseflanschs 8 ist eine insgesamt mit dem Bezugszeichen 22 vorgesehene Bremseinrichtung für die Antriebswelle 18 und damit die Werkzeugspindel 14 vorgesehen. Die Bremseinrichtung 22 umfasst eine auf der Antriebswelle 18 fest sitzende Bremsscheibe 24 und eine Gegenbremsscheibe 26. Des Weiteren umfasst die Bremseinrichtung 22 eine Feder 28, welche die Gegenbremsscheibe 26 in Längsrichtung 12 in Richtung auf die Bremsscheibe 24 vorspannt. Die Feder 28 stützt sich dabei einenends gegen einen ein Auflager bildenden Ringbund 30 des Getriebegehäuseteils 10 ab und belastet anderenends die Gegenbremsscheibe 26. In diesem Bereich weist die Gegenbremsscheibe 26 einen inneren Kragen 32 auf, welcher eine Durchtrittsöffnung für die Antriebswelle 18 begrenzt. Der Kragen 32 erstreckt sich in Richtung auf den Getriebegehäuseteil 10, so dass die Feder 28 den Kragen 32 radial außen umgeben kann. Die Feder 28 stabilisiert so die schwimmende Lagerung und Anordnung der Gegenbremsscheibe 26 um die Antriebswelle 18 herum. Die Gegenbremsscheibe 26 ist aus einem Blechteil gebildet und trägt auf ihrer der Bremsscheibe 24 zugewandten Seite eine Bremsbelagsbeschichtung 34. Die Gegenbremsscheibe 26 wird durch die Feder 28 somit gegen die mit der Antriebswelle 18 drehfest und fixiert angeordnete Bremsscheibe 24 gedrückt. Da die Gegenbremsscheibe 26 gegenüber dem Zwischengehäuseflansch 8 nicht umdrehbar ist, wird so die Antriebswelle 18 gebremst. Zum Lösen der Bremseinrichtung 22 ist ein flächenhaft erstrecktes Betätigungsorgan 36 vorgesehen. Es ist im beispielhaft und bevorzugt dargestellten Fall ebenfalls ringscheibenförmig ausgebildet und im ausgeschalteten Zustand des Elektrohandwerkzeuggeräts im Wesentlichen in einer Ebene senkrecht zur Längsrichtung 12 der Antriebswelle 18 beziehungsweise parallel zur jeweiligen Erstreckungsebene der Bremsscheibe 24 und Gegenbremsscheibe 26 angeordnet. Dieses flächenhafte Betätigungsorgan 36 ist um einige Grad, insbesondere 2° bis 20°, insbesondere 5° bis 15° zu der genannten Ebene verkippbar in dem Zwischengehäuseflansch 8 vorgesehen. Diese kippbare Anordnung ergibt sich am Besten aus den Figuren 2 und 3. Man erkennt radial vorstehende erste Ansätze 38, die in der Ansicht der Figur 3 etwa auf 4:30 Uhr und 7:30 Uhr Position des ringscheibenförmigen Betätigungsorgans 36 angeordnet sind. Mit diesen radialen Ansätzen 38, die bezüglich der Ebene des Betätigungsorgans auch abgebogen sein können, ist das Betätigungsorgan 36 an gehäusefesten Komponenten, hier des Zwischengehäuseflanschs 8, derart spielbehaftet jedoch insgesamt unverlierbar gehalten, dass es um eine in Figur 3 angedeutete Schwenkachse 40 kippbar ist, was auch durch einen Doppelpfeil 42 in Figuren 3 und 4 angedeutet ist.

Das Betätigungsorgan 36 ist über weitere zweite Ansätze 44 wie am Besten aus Figur 2 ersichtlich ist, mit der Gegenbremsscheibe 26 in axialer Richtung gekoppelt. Diese Ansätze 44 sind im beispielhaft dargestellten Fall einstückig mit dem flächenhaften ringscheibenförmigen Betätigungsorgan 36 ausgebildet. Die Ansätze 44 sind aus der Ebene des Betätigungsorgans weg gebogen; sie sind zweifach umgebogen und hintergreifen einen radialen Ansatz 46 der Gegenbremsscheibe 26. Diese mechanische Kopplung ist auf einander gegenüberliegenden Seiten vorgesehen, und zwar derart, dass die radialen Ansätze 46 der Gegenbremsscheibe etwa mittig, das heißt auf 3:00 Uhr und 9:00 Uhr Position ausgebildet sind. Auf diese Weise wird bei der dargestellten Orientierung der Schwenkachse 40 des Betätigungsorgans 36 eine gleichmäßige lineare Stellkraft in Längsrichtung 12 auf die Gegenbremsscheibe 26 eingeleitet, ohne dass die Bremsscheibe 26 dabei ein wesentliches Kippmoment erfährt.

Zum Verkippen des flächenhaften Betätigungsorgans 36 in die in Figur 4 dargestellte Freigabestellung der Bremseinrichtung 22 wird ein Schubmechanismus 48 verwendet. Dieser Schubmechanismus 48 umfasst ein schubstangenartiges parallel zur Antriebswelle 18 in Längsrichtung 12 verschiebliches Kopplungselement 50, welches auf das flächenhafte Betätigungsorgan 36 einwirkt, und zwar im beispielhaft dargestellten Fall im Bereich der 12:00 Uhr Position, wo es gegen einen dritten radialen Ansatz 52 des Betätigungsorgans 36 anliegt. Das Kopplungselement 50 ist durch einen manuell betätigbaren Schieber 54 an der Oberseite des Motorgehäuseteils 6 gesteuert. Wenn dieser Schieber 54 in seine Ein-Stellung zur Inbetriebnahme des Elektrohandwerkzeuggeräts geschoben wird, so wird über das Kopplungselement 50 des Schubmechanismus 48 das flächenhafte Betätigungsorgan 36 in die in Figur 4 dargestellte Stellung verkippt. Über die zweiten Ansätze 44 des Betätigungsorgans 36 wird die Gegenbremsscheibe 36 entgegen der Federkraft in Längsrichtung 12 und in Richtung auf den Getriebegehäuseteil 10 bewegt, so dass die Gegenbremsscheibe 26 von der mit der Antriebswelle 18 drehfesten Bremsscheibe 24 frei kommt und die Bremseinrichtung 22 hierdurch gelöst wird. Bei Abschalten des Elektrohandwerkzeuggeräts durch Zurückbewegen des Schiebers 54 wird die Gegenbremsscheibe 26 unter der Wirkung der Feder 28 in Richtung auf die rotierende Bremsscheibe 24 zurückgedrückt, wodurch die Antriebswelle 18 rasch stillgesetzt wird.

Man erkennt des Weiteren, dass der Zwischengehäuseflansch 8 als modulartige Gehäusekomponente ausgebildet und zwischen Motorgehäuseteil 6 und Getriebegehäuseteil 10 angeordnet ist. Auch andere Ausführungsformen sind denkbar, wo die Bremseinrichtung 22 auf der anderen Seite des Elektromotors 16 zwischen Motorgehäuseteil und Handgriffteil des Elektrohandwerkzeuggeräts angeordnet ist.

## Patentansprüche

1. Elektrohandwerkzeuggerät (2), insbesondere Winkelschleifer oder Trennschleifer, mit einem Getriebegehäuseteil (10), einem Motorgehäuseteil (6) und einem Handgriffteil (4), wobei zumindest der Getriebegehäuseteil (10) und der Motorgehäuseteil (6) voneinander separate zusammengefügte Komponenten sein können, und mit einer Bremseinrichtung (22) zum Abbremsen der Antriebswelle (18) nach Abschalten des Geräts, wobei die Bremseinrichtung (22) durch eine mechanische Kopplung mit einem manuell betätigbaren Stellmittel (54) des Geräts gelöst bzw. wieder aktiviert wird, wobei die Bremseinrichtung (22) eine erste mit der Antriebswelle (18) drehfeste Bremsscheibe (24) und eine nicht drehende Gegenbremsscheibe (26) umfasst, die in Richtung auf die Bremsscheibe (24) federvorgespannt ist, **dadurch gekennzeichnet, dass** die Gegenbremsscheibe (26) schwimmend um die Antriebswelle (18) herum mit einer gegenüber dem Durchmesser der Antriebswelle (18) größeren Durchgangsöffnung, durch die sich die Antriebswelle (18) hindurcherstreckt, gelagert ist, dass die Gegenbremsscheibe (26) von einem flächenhaften im wesentlichen in einer Ebene parallel zur Ebene der Gegenbremsscheibe (26) erstreckten und ebenfalls um die Antriebswelle (18) herum angeordneten Betätigungsorgan (36) entgegen der Federvorspannung in Freigaberichtung bewegbar ist und das flächenhafte Betätigungsorgan (36) hierfür bezüglich der genannten Ebene um einige Grad verkippbar ist.

2. Elektrohandwerkzeuggerät nach Anspruch 1, **dadurch gekennzeichnet, dass** die Gegenbremsscheibe (26) einen inneren Kragen (32) oder Bund aufweist, welcher koaxial zu der Antriebswelle (18) verläuft und eine Öffnung definiert, durch die sich die Antriebswelle (18) hindurcherstreckt.

3. Elektrohandwerkzeuggerät nach Anspruch 2, **dadurch gekennzeichnet, dass** der innere Kragen (32) oder Bund mit seinem freien Ende zu dem Betätigungsorgan (36) hin erstreckt ist und die Feder (28) den Kragen (32) oder Bund radial außen konzentrisch umgibt.

4. Elektrohandwerkzeuggerät nach einem oder mehreren der vorstehenden Ansprüche, **dadurch gekennzeichnet, dass** die Gegenbremsscheibe (26) eine ringscheibenförmige Blechscheibe mit einer Bremsbelagbeschichtung (34) umfasst.

5. Elektrohandwerkzeuggerät nach einem oder mehreren der vorstehenden Ansprüche, **dadurch gekennzeichnet, dass** das flächenhafte Betätigungsorgan (36) ringscheibenförmig ist.

6. Elektrohandwerkzeuggerät nach einem oder mehreren der vorstehenden Ansprüche, **dadurch gekennzeichnet, dass** das flächenhafte Betätigungsorgan (36) radiale und/oder axiale Ansätze (38, 44, 52) aufweist.

7. Elektrohandwerkzeuggerät nach Anspruch 6, **dadurch gekennzeichnet, dass** wenigstens einer, vorzugsweise zwei der Ansätze (44) aus der Ringscheibenebene herausgebogen sind und die Gegenbremsscheibe (26) in axialer Richtung (12) der Antriebswelle (18) hintergreifen.

8. Elektrohandwerkzeuggerät nach Anspruch 7, **dadurch gekennzeichnet, dass** der wenigstens ein Ansatz (44) hierfür wenigstens zweimal abgewinkelt ist.

9. Elektrohandwerkzeuggerät nach Anspruch 6, 7 oder 8, **dadurch gekennzeichnet, dass** das flächenhafte Betätigungsorgan (36) über wenigstens einen, vorzugsweise über zwei Ansätze (38) gegen eine Gehäusekomponente des Handwerkzeuggeräts (2) schwenkbar gelagert ist, um die Kippbewegung ausführen zu können.

10. Elektrohandwerkzeuggerät nach einem oder mehreren der vorstehenden Ansprüche, **dadurch gekennzeichnet, dass** das manuell betätigbare Stellmittel ein Drücker oder Taster oder ein Schieber (54) ist.

11. Elektrohandwerkzeuggerät nach einem oder mehreren der vorstehenden Ansprüche, **dadurch gekennzeichnet, dass** das manuell betätigbare Stellmittel unmittelbar oder mittelbar über einen Schubmechanismus (48) auf das flächenhafte Betätigungsorgan (36) einwirkt.

12. Elektrohandwerkzeuggerät nach einem oder mehreren der vorstehenden Ansprüche, **dadurch gekennzeichnet, dass** die mechanische Kopplung zwischen dem manuell betätigbaren Stellmittel und dem flächenhaften Betätigungsorgan (36) radial außen an dem Betätigungsorgan (36) angreift.

13. Elektrohandwerkzeuggerät nach Anspruch 12, **dadurch gekennzeichnet, dass** die mechanische Kopplung radial außen an einem radialen Ansatz (52) des Betätigungsorgans (36) angreift.

14. Elektrohandwerkzeuggerät nach einem oder mehreren der vorstehenden Ansprüche, **dadurch gekennzeichnet, dass** die schwenkbare Anlenkung des flächenhaften Betätigungsorgans (36) auf einer Ringscheibenhälfte und die mechanische Kopplung auf der anderen Ringscheibenhälfte vorgesehen ist.

15. Elektrohandwerkzeuggerät nach einem oder mehreren der vorstehenden Ansprüche, **dadurch gekennzeichnet, dass** die Bremseinrichtung (22) zwischen Getriebegehäuseteil (10) und Motorgehäuseteil (6) oder zwischen Motorgehäuseteil (6) und Handgriffteil (4) untergebracht ist.

16. Elektrohandwerkzeuggerät nach einem oder mehreren der vorstehenden Ansprüche, **dadurch gekennzeichnet, dass** die Bremseinrichtung (22) in einem schmal bauenden Zwischengehäuseflansch (8) untergebracht ist, der zwischen dem Getriebegehäuseteil (10) und dem Motorgehäuseteil (6) oder zwischen dem Motorgehäuseteil (6) und dem Handgriffteil (4) als Modulkomponente vorgesehen ist.

17. Elektrohandwerkzeuggerät nach einem oder mehreren der vorstehenden Ansprüche, **dadurch gekennzeichnet, dass** der Zwischengehäuseflansch eine axiale Länge von 15 - 40 mm, insbesondere 15 - 30 mm aufweist.

## Claims

1. Electrical hand tool (2), in particular, an angle grinder or cutter, with a gear casing (10), a motor housing (6) and a hand grip (4), whereby at least the gear casing (10) and motor housing (6) can be separate components joined together, and with a brake device (22) to lock the drive shaft (18) when the apparatus is switched off, whereby the brake device (22) is released or, as the case may be, engaged by a mechanical clutch with a manually operated actuator (54), whereby the brake device (22) comprises at least a first brake disk (24) fixed in rotation with respect to the drive shaft (18) and a non-rotating counter brake disk (26) which is spring-loaded towards the brake disk (24), **characterised in that** the counter brake disk (26) is positioned to float around the drive shaft (18) with a through-hole which is larger than the diameter of the drive shaft (18), which extends through the through-hole, that the counter brake disk (26) is movable against the spring loading in the release direction by an actuation element (36) extended in area in a plane parallel to the plane of the counter brake disk (26) and also arranged around the drive shaft (18), and the flat actuation element (36) can be tilted by a few degrees.

2. Electrical hand tool in accordance with claim 1, **characterised in that** the counter brake disk (26) has an internal collar (32) or flange which runs coaxially in relation to the drive shaft (18) and defines an aperture through which the drive shaft (18) passes.

3. Electrical hand tool in accordance with claim 2, **characterised in that** the internal collar (32) or flange is extended with its free end directed towards the actuation element (36) and the spring (28) concentrically encircles the internal collar (32) or flange radially on the outside.

4. Electrical hand tool in accordance with one or more of the previous claims, **characterised in that** the counter brake disk (26) includes an ring-wheel-like metal plate with a brake lining cover (34).

5. Electrical hand tool in accordance with one or more of the previous claims, **characterised in that** the flat actuation element (36) is in the shape of a ring wheel.

6. Electrical hand tool in accordance with one or more of the previous claims, **characterised in that** the flat actuation element (36) has radial and/or axial lugs (38, 44, 52).

7. Electrical hand tool in accordance with claim 6, **characterised in that** at least one, preferably two of the lugs (44) is/are bent out from the ring wheel plane and applies/apply a load from behind to the counter brake disk (26) in the axial direction (12) of the drive shaft (18).

8. Electrical hand tool in accordance with claim 7, **characterised in that** at least one lug (44) is curved at least twice in a U.

9. Electrical hand tool in accordance with claim 6, 7 or 8, **characterised in that** the flat actuation element (36) can be mounted to swivel by means of at least one, preferably two lugs (38) against a housing component of the hand tool (2), in order to be able to perform the tilting motion.

10. Electrical hand tool in accordance with one or more of the previous claims, **characterised in that** the manually operated actuator is a pusher or a button or a slide (54).

11. Electrical hand tool in accordance with one or more of the previous claims, **characterised in that** the manually operated actuator acts directly or indirectly via a thrust mechanism (48) on the flat actuation element (36).

12. Electrical hand tool in accordance with one or more of the previous claims, **characterised in that** the mechanical clutch between the manually operated actuator and the flat actuation element (36) acts upon the actuation element (36) radially on the outside.

13. Electrical hand tool in accordance with claim 12, **characterised in that** the mechanical clutch acts upon a radial projection (52) on the actuation element (36) radially on the outside.

14. Electrical hand tool in accordance with one or more of the previous claims, **characterised in that** the swivelling link of the flat actuation element (36) is provided with one ring wheel half and the mechanical clutch with the other ring wheel half.

15. Electrical hand tool in accordance with one or more of the previous claims, **characterised in that** the brake device (22) is disposed between the gear casing (10) and motor housing (6) or between motor housing (6) and hand grip (4).

16. Electrical hand tool in accordance with one or more of the previous claims, **characterised in that** the brake device (22) is disposed in a narrowly inserted intermediate housing flange (8) provided as a modular component between the gear casing (10) and motor housing (6) or between motor housing (6) and hand grip (4).

17. Electrical hand tool in accordance with one or more of the previous claims, **characterised in that** the intermediate housing flange has an axial length of 15 - 40 mm, in particular 15 - 30 mm.

## Revendications

1. Outil à main électrique (2), en particulier meuleuse d'angle ou tronçonneuse, comprenant une partie de carter de transmission (10), une partie de carter de moteur (6) et une partie de poignée (4), dans lequel au moins la partie de carter de transmission (10) et la partie de carter de moteur (6) peuvent être des composants séparés l'un de l'autre et assemblés, et comprenant un dispositif de freinage (22) pour freiner l'arbre d'entraînement (18) après la mise hors tension de l'appareil, dans lequel le dispositif de freinage (22) est desserré ou réactivé par un couplage mécanique avec un moyen de réglage (54) à actionnement manuel de l'appareil, dans lequel le dispositif de freinage (22) comprend un premier disque de frein (24) verrouillé en rotation avec l'arbre d'entraînement (18) et un disque de frein complémentaire non rotatif (26) qui est chargé par ressort en direction du disque de frein (24), **caractérisé en ce que** le disque de frein complémentaire (26) est monté flottant autour de l'arbre d'entraînement (18) avec une ouverture de passage plus grande que le diamètre de l'arbre d'entraînement (18) et à travers laquelle s'étend l'arbre d'entraînement (18), **en ce que** le disque de frein complémentaire (26) peut être déplacé contre le chargement par ressort dans la direction de déblocage par un organe d'actionnement plan (36), s'étendant substantiellement dans un plan parallèle au plan du disque de frein complémentaire (26) et étant également disposé autour de l'arbre d'entraînement (18), et que l'organe d'actionnement (36) peut à cet effet être amené à basculer de quelques degrés par rapport audit plan.

2. Outil à main électrique selon la revendication 1, **caractérisé en ce que** le disque de frein complémentaire (26) présente un rebord ou collet intérieur (32) qui s'étend coaxialement à l'arbre d'entraînement (18) et définit une ouverture à travers laquelle s'étend l'arbre d'entraînement (18).

3. Outil à main électrique selon la revendication 2, **caractérisé en ce que** le rebord ou collet intérieur (32) s'étend par son extrémité libre vers l'organe d'actionnement (36) et le ressort (28) entoure le rebord (32) ou collet radialement à l'extérieur de façon concentrique.

4. Outil à main électrique selon une ou plusieurs des revendications précédentes, **caractérisé en ce que** le disque de frein complémentaire (26) comprend un disque en tôle de la forme d'un disque annulaire avec un revêtement de garniture de frein (34).

5. Outil à main électrique selon une ou plusieurs des revendications précédentes, **caractérisé en ce que** l'organe d'actionnement plan (36) présente une forme de disque annulaire.

6. Outil à main électrique selon une ou plusieurs des revendications précédentes, **caractérisé en ce que** l'organe d'actionnement plan (36) présente des épaulements radiaux et/ou axiaux (38, 44, 52).

7. Outil à main électrique selon la revendication 6, **caractérisé en ce qu'**au moins l'un des épaulements (44), de préférence les deux, est/sont courbé(s) hors du plan de disque annulaire et saisit/saisissent le disque de frein complémentaire (26) par l'arrière dans la direction axiale (12) de l'arbre d'entraînement (18).

8. Outil à main électrique selon la revendication 7, **caractérisé en ce que** ledit au moins un épaulement (44) est à cet effet coudé au moins deux fois.

9. Outil à main électrique selon la revendication 6, 7 ou 8, **caractérisé en ce que** l'organe d'actionnement plan (36) est monté pivotant par l'intermédiaire d'au moins un épaulement, de préférence par l'intermédiaire de deux épaulements (38) contre un composant de carter de l'outil à main (2) afin de pouvoir exécuter un mouvement basculant.

10. Outil à main électrique selon une ou plusieurs des revendications précédentes, **caractérisé en ce que** le moyen de réglage à actionnement manuel est un poussoir ou un bouton ou un curseur (54).

11. Outil à main électrique selon une ou plusieurs des revendications précédentes, **caractérisé en ce que** le moyen de réglage à actionnement manuel agit directement ou indirectement par l'intermédiaire d'un mécanisme de poussée (48) sur l'organe d'actionnement plan (36).

12. Outil à main électrique selon une ou plusieurs des revendications précédentes, **caractérisé en ce que** le couplage mécanique attaque entre le moyen de réglage à actionnement manuel et l'organe d'actionnement plan (36) radialement à l'extérieur au niveau de l'organe d'actionnement (36).

13. Outil à main électrique selon la revendication 12, **caractérisé en ce que** le couplage mécanique attaque radialement à l'extérieur au niveau d'un épaulement radial (52) de l'organe d'actionnement (36).

14. Outil à main électrique selon une ou plusieurs des revendications précédentes, **caractérisé en ce que** l'articulation pivotante de l'organe d'actionnement plan (36) est prévue sur une moitié de disque annulaire et que le couplage mécanique est prévu sur l'autre moitié de disque annulaire.

15. Outil à main électrique selon une ou plusieurs des revendications précédentes, **caractérisé en ce que** le dispositif de freinage (22) est logé entre la partie de carter de transmission (10) et la partie de carter de moteur (6) ou entre la partie de carter de moteur (6) et la partie de poignée (4).

16. Outil à main électrique selon une ou plusieurs des revendications précédentes, **caractérisé en ce que** le dispositif de freinage (22) est logé dans une bride de carter intermédiaire (8) de construction étroite qui est prévue entre la partie de carter de transmission (10) et la partie de carter de moteur (6) ou entre la partie de carter de moteur (6) et la partie de poignée (4) comme un composant modulaire.

17. Outil à main électrique selon une ou plusieurs des revendications précédentes, **caractérisé en ce que** la bride de carter intermédiaire présente une longueur axiale de 15 à 40 mm, en particulier de 15 à 30 mm.
